# FASCICULE DE BREVET EUROPEEN

(11) **EP 0 063 667 B1**
(45) Date de publication et mention de la délivrance du brevet: **07.08.1985**
(21) Numéro de dépôt: 81810159.4
(22) Date de dépôt: 24.04.1981
(51) Int. Cl.: A47F 7/02

(54) **Présentoir de pièce de bijouterie**
Schaugestell für Schmucksachen
Display stand for jewellery

(43) Date de publication de la demande: 03.11.1982
(73) Titulaire: STOBA AG, CH-9326 Horn/TG (CH)
(72) Inventeur: Droz, François, CH-2300 La Chaux-de-Fonds (CH)
(74) Mandataire: Hunziker, Jean

## Description

L'invention concerne un présentoir de pièce de bijouterie, telle que montre-bracelet, bracelet, bague, collier, destiné à soutenir cette pièce dans une position surélevée sur une surface plane, et comportant une bande destinée à être appliquée contre la face interne de la pièce à présenter dans la position voulue de cette dernière et de façon à lui servir de support, cette bande étant solidaire d'une plaquette susceptible de recevoir des indications relatives à la pièce présentée et servant d'appui pour tenir la pièce présentée dans la position surélevée voulue.

Un présentoir de ce type, prévu pour une montre-bracelet, est connu de la publication FR-A-910 300. La bande de ce présentoir connu est courbée en forme de boucle ouverte et elle est faite en une matière élastique, notamment en acier. L'élasticité de cette bande sert avant tout à permettre de pincer une partie de la pièce à présenter entre deux zones juxtaposées de la bande. Par ailleurs ce présentoir connu est relativement rigide et n'admet que de faibles déformations ce qui a comme conséquence qu'il en faut généralement de dimensions différentes pour les montres d'hommes et pour les montres de dames. En raison de la forme de ce présentoir connu, sa fabrication est relativement compliquée. L'entreposage de présentoirs en forme de boucle prend beaucoup de place et leur expédition impose la confection de paquets volumineux.

L'invention a pour but la réalisation d'un présentoir du type précité qui évite ces inconvénients, dont la nature de ses parties constitutives en rend la fabrication aisée, qui se prête à la présentation de pièces différentes, qui puisse, au repos, être empilé en grand nombre dans un volume réduit, ce qui simplifie son entreposage et son expédition et dont la bande peut être obtenue par simple découpage d'un ruban de matière en rouleau.

Ce but est atteint par le présentoir défini par les caractéristiques de la revendication 1.

. A l'encontre du présentoir connu précité le présentoir selon l'invention est produit, livré et stocké à plat et ce n'est qu'au moment de son utilisation qu'il est mis en forme pour sous-tendre la pièce à présenter. La flexibilité de sa bande permet d'utiliser un même présentoir pour présenter des pièces de dimensions très différentes, par exemple aussi bien pour des montres de messieurs que pour des montres de dames.

Les formes d'exécution définies par la revendication 2, sont excessivement simples. La bande flexible peut, en effet, avoir la même largeur d'un bout à l'autre, car son élasticité, qui tend à la ramener à plat, suffit généralement à soutenir la pièce à présenter.

Cependant, si cette élasticité ne devait pas suffire pour supporter le poids de certaines pièces, le présentoir pourrait alors aisément être conformé comme le définit la revendication 3.

Les formes d'exécution définies par la revendication 4 conviennent particulièrement aux colliers.

Celles définies par la revendication 5 permettent de présenter une pièce de bijouterie dans les mêmes conditions que les présentoirs connus.

Si la plaquette solidarisée à la bande du présentoir devait alors occasionner un basculement indésirable de la pièce présentée vers l'arrière, en raison de ses dimensions, il suffirait de recourir aux formes d'exécution définies par la revendication 6, pour pallier ce défaut.

Une catégorie de pièces de bijouterie, à laquelle sont destinées les formes d'exécution définies par la revendication 7, est constituée par les bagues.

Les formes d'exécution définies par la revendication 8 permettent de présenter une pièce de bijouterie dans une position relativement couchée et celles définies par la revendication 9, dans une position étendue.

Enfin, les formes d'exécution définies par la revendication 10 permettent non seulement d'associer étroitement son coût à la pièce présentée, mais aussi d'utiliser successivement le même présentoir pour des pièces de prix différents.

Sept formes d'exécution du présentoir selon l'invention et quelques variantes sont décrites ci-après à simple titre d'exemple et en référence au dessin, dans lequel :
la Figure 1 est une vue en perspective de la première forme d'exécution ;
la Figure 2 est une coupe selon la ligne II-II de la Fig. 1 ;
la Figure 3 une vue de profil de la seconde forme d'exécution ;
la Figure 4 une vue en perspective de la troisième forme d'exécution ;
la Figure 5 une vue en perspective de la quatrième forme d'exécution ;
la Figure 6 illustre un mode de fabrication du présentoir selon l'invention ;
la Figure 7 est une vue de profil de la cinquième forme d'exécution ;
la Figure 8 une vue en perspective du présentoir de la Fig. 7 ;
la Figure 9 une vue en plan et au repos du présentoir des Fig. 7 et 8, qui illustre aussi une variante ;
la Figure 10 est une vue en perspective de la sixième forme d.'exécution ;
la Figure 11 est une vue en perspective de la septième forme d'exécution ;
la Figure 12 une vue de profil du présentoir de la Fig. 11, et
la Figure 13 un détail de la Fig. 12, à plus grande échelle.

Le présentoir selon la première forme d'exécution (Fig. 1 et 2) est destiné à des colliers. Il est composé d'une plaquette 1, venue de fabrication avec une bande 2. A l'état naturel, la bande 2 est rectiligne. Cette bande et la plaquette 1 sont faites en une matière telle que la bande 2 soit flexible et ait une bonne élasticité. Des matières qui conviennent à cet effet sont le polystyrène ou le polypropylène ainsi que le chlorure de polyvi- nyle, par exemple.

La plaquette 1 présente une ouverture 3, assez grande pour que le collier 4 à présenter puisse passer à travers cette ouverture 3 avant d'être fermé. Le passage du collier 4 à travers l'ouverture 3 est effectué de façon qu'après la fermeture du collier 4, la plaquette 1 soit à l'extérieur du collier et que la bande 2 s'étende vers l'intérieur de celui-ci. Cette bande 2 s'applique alors contre la face interne (Fig. 1) du collier 4, c'est-à-dire contre sa face reposant sur le corps de celle qui le porte. Grâce à l'élasticité de la bande 2, le collier 4 est sous-tendu par cette bande.

Pour éviter que le collier 4 ne tombe de la bande 2, celle-ci est incurvée entre ses bords latéraux sur toute sa longueur, de façon que sa face tournée vers l'extérieur soit concave, comme le montre la Fig. 2. De plus, les bords latéraux de cette bande 2 sont munis d'ergots 5 de distance en distance.

Par rapport à la longueur de la face interne du collier 4, la bande 2 est choisie un peu plus longue, de façon qu'elle s'enroule sur elle-même à l'intérieur de ce collier. Le collier 4 et son présentoir 1, 2 peuvent alors être dressés dans un plan vertical sur une tablette de vitrine (non représentée), de façon que le bord inférieur de la plaquette 1 et la partie inférieure du collier 4 reposent sur cette tablette. L'appui en ces deux endroits assure la stabilité de l'ensemble dans le plan de l'axe longitudinal du collier 4 et la plaquette 1 assure la stabilité de cet ensemble dans un plan perpendiculaire.

Des indications relatives à la composition du collier, à sa décoration et éventuellement à sa provenance ou sa marque figureront sur la plaquette 1, qui sera de préférence décorée comme décrit ci-après.

Si le poids du collier 4 devait être tel que l'élasticité de la bande 2 ne suffise pas à le sous-tendre dans la position décrite et représentée au dessin, il suffirait d'empêcher le bout libre de la bande 2 de glisser le long de la face interne de cette bande. Dans ce but, une série de saillies, de dépressions ou d'ouvertures (non représentées) pourrait être prévue dans la bande 2 à partir de quelque distance de la plaquette 2 et le bout libre de la bande 2 pourrait être conformé de façon à s'accrocher à l'une ou l'autre des dites saillies, dépressions ou ouvertures.

Les présentoirs du type mentionné au début, qui sont utilisés le plus fréquemment, sont destinés aux montres-bracelets, comme celui selon la seconde forme d'exécution (Fig. 3). Ce présentoir ne diffère toutefois de celui de la première forme d'exécution que par la longueur de la bande 2, adaptée à celle des bracelets, et par le fait que l'ouverture de sa plaquette 1, au lieu d'être constituée par un trou, est une fente allongée. Celle-ci peut être prévue au milieu de la largeur de la plaquette 1, afin de livrer passage à l'un des brins du bracelet, encore ouvert. Une fente 6, s'étendant jusqu'à l'un des bords latéraux de la plaquette 1, peut toutefois aussi être prévue dans cette dernière. Le bracelet fermé-peut alors être glissé dans cette fente.

La troisième forme d'exécution (Fig. 4) se distingue de la précédente par le fait qu'elle est agencée de façon à permettre l'utilisation de plaquettes connues, portant les spécifications de la pièce présentée. A cet effet, le bord inférieur 7 de la plaquette 1a du présentoir selon l'invention est replié vers le haut. Il formé ainsi un crochet dans lequel l'anse 8 de la plaquette connue 9 peut être engagée à friction. Selon les moyens d'accrochage existants sur la plaquette 9, il est évident que la plaquette 1a pourrait être munie d'organes correspondants, différents de ceux décrits. La plaquette 1a pourrait même être supprimée et la plaquette 9 collée directement sur l'extrémité de la bande 2.

Vu les dimensions de ces plaquettes connues, il se pourrait que la plaquette 9, montée de la façon décrite, produise un basculement indésirable vers l'arrière de la pièce présentée. Un chevalet 10 permet de pallier cet inconvénient. Le chevalet 10 est monté coulissant sur la bande 2 du présentoir. Il comprend deux flancs obliques 11, de part et d'autre d'une face 12, qui est plaquée contre la surface externe de la bande 2 par deux ergots 13, saisissant les bords opposés de la bande 2. Le chevalet 10 est placé le long de cette bande de façon à surélever la partie inférieure du bracelet de la pièce présentée et à compenser de cette manière la surélévation de la plaquette 1a du présentoir selon l'invention, produite par la plaquette 9.

La quatrième forme d'exécution est destinée aux bagues. Dans ce cas, la plaquette 1b du présentoir présente une fente 14 s'étendant jusqu'à l'un de ses bords latéraux, pour permettre d'y glisser une bague 15. Quant à la bande 2a de ce présentoir, elle a naturellement une largeur et surtout une longueur adaptées aux dimensions des bagues.

La fabrication des présentoirs décrits est aisée, ainsi que l'illustre la Fig. 6. Une série de présentoirs 1, 2 peut, en effet, être découpée d'une bande 16, stockée en rouleau et introduite dans une presse à découper automatique.

Afin de donner un aspect attrayant aux plaquettes 2 des présentoirs selon l'invention, on collera des rubans décoratifs 17 en tissu, en cuir ou en matière plastique sur les deux bords de la bande 16. En collant de tels rubans sur les deux faces de la bande 16, il est même possible de permettre l'utilisation des deux faces des présentoirs selon l'invention, chacun de ces présentoirs pouvant alors servir à présenter deux pièces différentes. Les spécifications de la pièce présentée peuvent être formées par décalque sur les rubans 17. Selon les cas, il serait naturellement aussi possible de revêtir les bandes 2 d'un ruban décoratif.

Il n'est pas indispensable que la plaquette solidarisée à la bande du présentoir selon l'invention, se trouve à l'extrémité de cette bande. Elle peut tout aussi bien lui être raccordée latéraie- ment, comme dans la cinquième forme d'exécution (Fig. 7 à 9). Dans ce cas, la bande 18 est venue de fabrication avec un bras 19, s'étendant perpendiculairement à la bande 18, à partir d'un point de l'un de ses bords latéraux. La plaquette 20 est elle-même venue de fabrication avec le bras 19. En variante, elle pourrait également être collée sur l'extrémité du bras 19, comme indiqué en traits mixtes dans la Fig. 9.

Dans cette forme d'exécution, la bande 18 est destinée à être enroulée sur elle-même à l'intérieur du bracelet fermé d'une montre (Fig. 7 et 8). Les présentoirs selon cette forme d'exécution tiennent la montre légèrement surélevée, mais dans une position plutôt couchée.

La place disponible pour les indications relatives à la pièce présentée n'est pas limitée aux dimensions que ia fonction de support de la bande du présentoir selon l'invention impose aux plaquettes des cinq formes d'exécution décrites ci-dessus. La sixième forme d'exécution (Fig. 10) montre que la plaquette 21, qui supporte la bande 2 peut, manifestement sans complication, être découpée avec un cadre 22, susceptible de recevoir un grand nombre d'indications.

Enfin, le présentoir selon l'invention ne sert pas uniquement à soutenir des pièces de bijouterie formant une boucle fermée. Le présentoir selon la septième forme d'exécution (Fig. 11 à 13) permet d'exposer une montre avec le bracelet étendu. Il comprend une première bande 23 qui, au repos, est rectiligne, comme dans les formes d'exécution précédentes. Sur sa face opposée à celle appliquée contre le bracelet de la montre, la bande 23 présente une série de tétons 24 équidistants, ainsi que le montrent les flèches a-a. Une seconde bande 25, présentant une série de trous 26, est accrochée à la bande 23 par engagement des tétons 24 dans les trous 26.

Afin de rigidifier la bande 23 dans la courbe représentée aux Fig. 11 et 12, les trous 26 ne sont pas équidistants. Là où la bande 23 doit être convexe sous le bracelet à soutenir, les distances c, c, indiquées par les flèches b-b, entre les trous 26 sont inférieures à celles d, d entre les tétons 24, et là où la bande 23 doit être concave sous le bracelet, les distances c, c entre les trous 26 sont légèrement supérieures à celles d, d entre les _{'} tétons 24.

Pour permettre d'associer étroitement le prix de la pièce présentée à celle-ci, la plaquette 1 (1 a, 1 b, 20, 21) du présentoir selon l'invention pourrait être venue de fabrication avec un téton faisant saillie de l'un de ses bords latéraux, sur lequel un élément tubulaire portant le prix de la pièce présentée pourrait être glissé.

Dans des variantes (non représentées), une même plaquette pourrait être solidarisée, par découpage en une pièce ou par collage, à plus d'une bande. Deux bandes pourraient par exemple être solidarisées à une même plaquette et s'étendre parallèlement ou perpendiculairement l'une à l'autre pour présenter deux montres jumelées, soit l'une à côté de l'autre soit l'une dans une position dressée et l'autre, dans une position couchée.

## Revendications

1. Présentoir de pièce de bijouterie, telle que montre-bracelet, bague, collier, destiné à soutenir cette pièce dans une position surélevée sur une surface plane, et comportant une bande (2, 18, 23) élastique destinée à être appliquée contre la face interne de la pièce à présenter (4, 15) dans la position voulue de cette dernière et de façon à lui servir de support, cette bande (2, 18, 23) étant solidaire d'une plaquette (1, 20, 21) susceptible de recevoir des indications relatives à la pièce présentée (4, 15) et servant d'appui pour tenir la pièce présentée (4, 15) dans la position surélevée voulue, caractérisé en ce que ladite bande (2, 18, 23) est en une matière flexible, et en ce que le présentoir est, dans la situation où il ne reçoit pas de pièce en position de repos, position dans laquelle la bande est à plat et en ce que celle-ci est, de par sa flexibilité, susceptible d'être mise en forme par l'utilisateur à partir de cette position pour, d'une part, venir s'appliquer contre la face interne de la pièce et, d'autre part, tenir celle-ci dans la position de présentation voulue par l'intermédiaire de la plaquette des moyens, notamment la pièce à présenter elle-même, agissant à l'encontre des forces élastiques tendant à ramener celle-ci dans sa position de repos.

2. Présentoir selon la revendication 1, destiné à soutenir des pièces de bijouterie articulées, caractérisé en ce que la bande flexible (2, 18, 23) a une longueur supérieure à celle de la face interne de la pièce de bijouterie à présenter.

3. Présentoir selon la revendication 2, destiné à ' soutenir des pièces de bijouterie formant une boucle fermée, caractérisé en ce qu'à partir de quelque distance de l'une de ses extrémités et sur une certaine longueur, la bande flexible (2, 18, 23) présente une série de saillies, de dépressions ou d'ouvertures et en ce que l'extrémité libre de cette bande est conformée de façon à pouvoir être bloquée par l'une ou l'autre desdites saillies, dépressions ou ouvertures.

4. Présentoir selon la revendication 2 ou 3, caractérisé en ce que la bande flexible (2) forme gouttière et présente des paires d'ergots (5) répartis de distance en distance le long de ses bords, pour retenir latéralement en place une pièce de bijouterie (4) longue et étroite.

5. Présentoir selon l'une des revendications 1 à 4, caractérisé en ce que la plaquette (1.1a, 1 b, 20, 21) est solidaire d'une extrémité de la bande flexible (2, 23), de façon à tenir celle-ci et la pièce à présenter dans un plan vertical et en ce que cette plaquette présente une ouverture (3, 14) destinée à livrer passage à la pièce à présenter.

6. Présentoir selon la revendication 5, caractérisé en ce qu'un curseur (10) formant chevalet est engagé sur la bande flexible pour surélever la partie inférieure de la pièce à présenter.

7. Présentoir selon la revendication 5, caractérisé en ce que la plaquette (1b) présente une ouverture (14), qui s'étend jusqu'à l'un de ses bords latéraux, pour permettre d'y glisser une pièce à présenter qui forme une boucle fermée.

8. Présentoir selon l'une des revendications 1 à 4, caractérisé en ce que ladite plaquette (20) est solidarisée latéralement à la bande flexible (18), de façon à tenir celle-ci et la pièce à présenter dans un plan oblique très couché.

9. Présentoir selon la revendication 1 ou 2, caractérisé en ce que la face de la bande flexible (23), qui est opposée à celle destinée à rester appliquée contre la pièce à présenter, est pourvue d'une série de saillies (24), de dépressions ou d'ouvertures équidistantes et en ce qu'une seconde bande (25), semblable à la première, est accrochée à celle-ci par une série d'éléments (26) complémentaires aux dites saillies, dépressions ou ouvertures, dont les distances entre elles diffèrent légèrement de celles entre les dites saillies, dépressions ou ouvertures de la première bande (23), selon la courbure que celle-ci doit prendre, la seconde bande (25) rigidifiant la première (23) selon une courbe déterminée.

10. Présentoir selon l'une des revendications 1 à 9, caractérisé en ce que la plaquette (1, 1a, 1b, 20, 21) est venue de fabrication avec un téton faisant saillie de l'un de ses bords latéraux et servant de support à un élément tubulaire portant le prix de la pièce présentée.

## Claims

1. Display stand for a jewellery article, such as a wrist watch, ring or necklace, for supporting said article in a position raised from a plane surface, and comprising a resilient band (2, 18, 23) intended to be applied against the internal face of the article (4, 15) to be displayed, in the desired position thereof, so as to serve as a support for the latter, said band (2, 18, 23) being provided with a small plate (1, 20, 21) capable of carrying data relative to the displayed article (4, 15) and serving as a support for holding the displayed article (4, 15) in the desired raised position, characterized in that said band (2, 18, 23) is made of a flexible material and in that the display stand, in the situation where it does not receive an article, is in a rest position, in which position the band is flat, and in that the band, owing to its flexibility, may be configured by the user out of said rest position in order to, on the one hand, apply against the internal face of the article and, on the other hand, hold same in the desired position of display via the small plate, whereby means, in particular the article itself, are acting against the elastic forces which tend to urge back the band into its rest position.

2. Display stand according to claim 1, dor supporting articulated jewellery articles, characterized in that the flexible band (2, 18, 23) has a length exceeding that of the internal face of the jewellery article to be displayed.

3. Display stand according to claim 2, for supporting jewellery articles forming a closed loop, characterized in that, starting from some distance of one of its ends and through a certain length, the flexible band (2, 18, 23) is provided with a series of protrusions, depressions or openings and in that the free end of this band is configured in such a way as to be able to be blocked by one or another of such protrusions, depressions or openings.

4. Display stand according to claim 2 or 3, characterized in that the flexible band (2) forms a channel and possesses pairs of catches (5) distributed in spaced relationship along its edges, in order to laterally retain in place a long and narrow jewellery article (4).

5. Display stand according to one of claims 1 to 4, characterized in that the small plate (1, 1a, 1b, 20, 21) is formed of one piece with one end of the flexible band (2, 23) so as to retain the latter and the article to be displayed in a vertical plane, and in that such small plate possesses an opening (3, 14) which allows for the passage therethrough of the article to be displayed.

6. Display stand according to claim 5, characterized in that a slide member (10) forming a support engages the flexible band in order to raise the lower part of the article to be displayed.

7. Display stand according to claim 5, characterized in that the small plate (1b) possesses an opening (14) extending up to one of the lateral edges of the small plate in order to allow the sliding-in of an article to be displayed which is in the form of a closed loop.

8. Display stand according to one of the claims 1 to 4, characterized in that the said small plate (20) is connected laterally to the flexible band (18) so as to hold the band and the article to be displayed at an extremely flat oblique angle.

9. Display stand according to claim 1 or 2, characterized in that the face of the flexible band (23) opposite to that face intended to be applied against the article to be displayed, is provided with a series of equidistant protrusions (24), depressions or openings, and in that a second band (25), similar to the first band, is attached to the latter by a series of elements (26) complementary to said protrusions, depressions or openings, the spacings between the latter differing slightly from the spacings between the said protrusions, depressions or openings of the first band (23), according to the bend that the first band must assume, the second band (25) stiffening the first band (23) in accordance with a determined curvature.

10. Display stand according to one of the claims 1 to 9, characterized in that the small plate (1,1a, 1b, 20, 21) is produced with a projection protruding from one of its lateral edges and serving to support a tubular element bearing the price of the displayed article.

## Patentansprüche

1. Schaugestell für eine Schmucksache wie Armbanduhr, Ring oder Kollier, welches dazu bestimmt ist, diese Schmucksache auf einer ebenen Unterlage in einer überhöhten Lage zu stützen, mit einem elastischen Streifen (2, 18, 23), weicher dazu bestimmt ist gegen die Innenseite der zu präsentierenden Schmucksache (4, 15) in der gewünschten Stellung der letzteren angelegt zu werden, so dass er dieser als Träger dient, und welcher mit einem Plättchen (1,20,21) verbunden ist, das Angaben zur präsentierten Schmucksache (4, 15) aufnehmen kann und als Stütze dient, um die präsentierte Schmucksache (4, 15) in der gewünschten überhöhten Lage zu halten, dadurch gekennzeichnet, dass der genannte Streifen (2, 18, 23) aus einem flexiblen Material besteht, dass das Schaugestell in der Situation, in welcher es keine Schmucksache aufnimmt, in einer Ruhestellung ist, in welcher der Streifen flach ist, und dass letzterer, dank seiner Flexibilität, vom Benützer aus dieser Ruhestellung heraus geformt werden kann, um, einerseits, sich an die Innenfläche der Schmucksache anzulegen und, anderseits, diese mit Hilfe des Plättchens in der für die Präsentation gewünschten Lage zu halten, wobei Mittel, insbesondere die zu präsentierende Schmucksache selber, den elastischen Kräften entgegenwirken die bestrebt sind, den Streifen in seine Ruhestellung zurückzuführen.

2. Schaugestell nach Anspruch 1, zum Stützen von Schmucksachen mit gelenkig verbundenen Gliedern, dadurch gekennzeichnet, dass der flexible Streifen (2, 18, 23) länger ist als die Länge der Innenfläche der zu präsentierenden Schmucksache.

3. Schaugestell nach Anspruch 2, zum Stützen von Schmucksachen, welche einen geschlossenen Ring bilden, dadurch gekennzeichnet, dass der flexible Streifen (2, 18, 23) ab einigem Abstand von einem seiner Enden und auf einer bestimmten Länge eine Reihe von Vorsprüngen, Vertiefungen oder Oeffnungen aufweist, und dass das freie Ende dieses Streifens so ausgebildet ist, dass es durch den einen oder anderen dieser Vorsprünge, Vertiefungen oder Oeffnungen verriegelt werden kann.

4. Schaugestell nach Anspruch 2 oder 3, dadurch gekennzeichnet, dass der flexible Streifen (2) einen Kanal bildet und entlang seinen Rändern in Abständen verteilte Dornenpaare (5) aufweist, um eine lange und schmale Schmucksache (4) seitlich zu halten.

5. Schaugestell nach einem der Ansprüche 1 bis 4, dadurch gekennzeichnet, dass das Plättchen (1, 1a, 1b, 20, 21) so mit einem Ende des flexiblen Streifens (2, 23) verbunden ist, dass es letzteren sowie die zu präsentierende Schmucksache in einer Vertikalebene hält, und dass das Plättchen eine Oeffnung (3, 14) aufweist, durch welche die zu präsentierende Schmucksache hindurchtreten kann.

6. Schaugestell nach Anspruch 5, dadurch gekennzeichnet, dass der flexible Streifen mit einem Gleitstück (10) versehen ist, welches ein Böckchen bildet, um den unteren Teil der zu präsentierenden Schmucksache anzuheben.

7. Schaugestell nach Anspruch 5, dadurch gekennzeichnet, dass das Plättchen (1b) eine Oeffnung (14) aufweist, die sich bis zu einer seiner Seitenkanten erstreckt, um das Einführen einer zu präsentierenden Schmucksache, welche einen geschlossenen Ring bildet, zu ermöglichen.

8. Schaugestell nach einem der Ansprüche 1 bis 4, dadurch gekennzeichnet, dass das genannte Plättchen (20) derart seitlich am flexiblen Streifen (18) angeordnet ist, dass es diesen und die zu präsentierende Schmucksache in einer fast liegenden Schräglage hält.

9. Schaugestell nach Anspruch 1 oder 2, dadurch gekennzeichnet, dass die Fläche des flexiblen Streifens (23), weiche derjenigen gegenüberliegt, welche dazu bestimmt ist an der zu präsentierenden Schmucksache anzuliegen, mit einer Reihe von Vorsprüngen (24), Vertiefungen oder Oeffnungen mit unter sich gleichen Abständen versehen ist, und dass ein zweiter, dem ersten ähnlicher Streifen (25) durch eine Reihe von, zu den genannten Vorsprüngen, Vertiefungen oder Oeffnungen komplementären Elementen (26) mit dem ersten Streifen (23) verhängt ist, wobei die Abstände der komplementären Elemente in Abhängigkeit von der für den ersten Streifen (23) gewünschten Krümmung geringfügig von den Abständen zwischen den genannten Vorsprüngen, Vertiefungen oder Oeffnungen des ersten Streifens (23) abweichen, wobei der zweite Streifen (25) den ersten Streifen (23) gemäss einer bestimmten Krümmung versteift.

10. Schaugestell nach einem der Ansprüche 1 bis 9, dadurch gekennzeichnet, dass das Plättchen (1, 1a, 1b, 20, 21) einstückig mit einem Vorsprung hergestellt ist, der von einer der Seitenkanten des Plättchens vorragt und zur Abstützung eines den Preis der präsentierten Schmucksache tragenden rohrförmigen Elementes dient.
